# FASCICULE DE BREVET EUROPEEN

(11) **EP 0 347 355 B1**
(45) Date de publication et mention de la délivrance du brevet: **22.09.1993**
(21) Numéro de dépôt: 89460017.0
(22) Date de dépôt: 14.06.1989
(51) Int. Cl.: H04H 1/00, G08G 1/09

(54) **Diffusion synchronisée d'informations multithématiques permettant une stratégie d'écoute reconfigurable sur un parc d'émetteurs et de programmes hertziens**
Synchronisierter multi-thematischer Informationen-Rundfunk, der eine über einen Sendepark rekonfigurierbare Hörstrategie von Radioprogrammen erlaubt
Synchronised multi-topical information broadcasting permitting a reconfigurable listening strategy over a transmitter park and of radio programmes

(30) Priorité: 17.06.1988 FR 8808349
(43) Date de publication de la demande: 20.12.1989
(73) Titulaire: FRANCE TELECOM, 75015 Paris (FR); TELEDIFFUSION DE FRANCE S.A., 92542 Montrouge Cédex (FR)
(72) Inventeur: Renault, Denis, F-35510 Cesson-Sevigne (FR); Bauduin, Jean-Pierre, F-35270 Combourg (FR); Leray, Pascal, F-35700 Rennes (FR)
(74) Mandataire: Corlau, Vincent

(56) Documents cités:
- EP-A- 0 033 218
- GB-A- 1 514 941
- GB-A- 2 195 868
- NTZ - NACHRICHTENTECHNISCHE ZEITSCHRIFT, vol. 40, no. 5, mai 1987, pages 346-348,350-351, VDE-Verlag, Berlin, DE; F. STOLLENWERK: "RDS - Ein neuer Dienst im UKW-Rundfunk"

## Description

Le domaine de l'invention est celui de la diffusion de messages d'informations par un parc d'émetteurs hertziens à fréquences d'émissions distribuées, à destination de récepteurs fixes ou mobiles.

L'invention a été plus particulièrement développée pour la conception d'un système d'information multithématique à destination de récepteurs mobiles, et plus particulièrement d'automobilistes.

Toutefois, le procédé de diffusion synchronisée d'un parc d'émetteurs hertziens, ainsi que le procédé de réception de messages hertziens à stratégie d'écoute configurable, selon l'invention, peuvent s'appliquer dans toutes les situations où l'on souhaite permettre à un récepteur unique d'être à l'écoute, de façon optimisée, de plusieurs émetteurs diffusant des messages d'informations régulièrement mis à jour. L'optimisation recherchée consiste bien entendu permettre au récepteur de capter le plus rapidement possible chaque mise à jour intervenant sur l'un des émetteurs hertziens du parc.

On connaît déjà des systèmes de gestion de la réception optimisée des émissions provenant d'un parc d'émetteurs hertziens à fréquences distribuées.

Ainsi, on connaît le système RDS, décrit notamment dans le document NTZ-NACHRICHTENTECHNISCHE ZEITSCHRIFT, vol 40, n°. 5, mai 1987, pages 346-348 et 350-351, qui se met en oeuvre sur la base des réseaux de radiodiffusion sonore en modulation de fréquence (FM). Ce service a été développé du fait des problèmes posés par la faible portée des émetteurs en FM, et donc la nécessité d'implanter un réseau d'émetteurs à fréquences réparties pour offrir un service de grande couverture. Cette technique permet de recevoir, en tous points de la zone géographique couverte, un service radiodiffusé donné, à la condition de caler le récepteur sur la fréquence de l'émetteur local correspondant. Ceci entraine un inconfort pour l'usager mobile (typiquement l'automobiliste) lorsqu'il atteint la frontière de couverture de l'émetteur local sur lequel il est accordé : il doit en effet rechercher manuellement une autre fréquence lorsque la réception devient mauvaise. Le système RDS s'est attaché à résoudre ce problème en offrant une fonction d'accord automatique. Le principe consiste à mettre, sur une sous-porteuse numérique ajoutée au signal sonore de base, des trames d'informations contenant notamment la liste des fréquences dites alternatives, correspondant schématiquement aux fréquences centrales des émetteurs environnants qui diffusent le même programme. Le récepteur acquiert donc la liste des fréquences alternatives, balaient ces fréquences et décident suivant une tactique qui lui est propre, de retenir la meilleure à chaque instant.

Ce système connu assure bien une optimisation de la qualité d'écoute d'un émetteur donné, mais ne permet pas une écoute optimisée de plusieurs émetteurs. L'objectif de l'invention est de permettre une stratégie d'ecoute de plusieurs émetteurs.

Plus précisément, l'objectif est de fournir un système adapté à la réception de messages d'information régulièrement mis à jour, et diffusés par un parc d'émetteurs thématiques à fréquences réparties.

Ce objectif est atteint, selon l'invention, à l'aide d'un procédé de diffusion synchronisée de messages d'informations, par un parc d'émetteurs hertziens thématiques, permettant une stratégie d'écoute spécialisée et reconfigurable de plusieurs émetteurs du parc, à partir d'un récepteur unique,
caractérisé en ce que chaque émetteur diffuse en permanence un cycle formé d'un nombre variable de messages, chaque cycle de messages étant découpé en blocs successifs de taille et de durée fixes et identiques pour tous les émetteurs, en ce que chaque bloc comporte un marqueur informatif initial, dit marqueur d'état, et chaque cycle comporte un marqueur informatif initial, dit marqueur synchronisant,
et en ce que les débuts de cycle de chaque émetteur du parc sont décalés d'un émetteur à l'autre, de façon que les marqueurs de chaque émetteur soit diffusés à des instants différents des autres émetteurs pour pouvoir être captés successivement par un même récepteur.

Selon une caractéristique avantageuse de l'invention, chaque marqueur comporte d'une part un numéro de version du cycle courant de l'émetteur correspondant, et d'autre part une information du nombre de blocs à diffuser avant le prochain marqueur synchronisant, c'est-à-dire avant le début du cycle suivant.

De façon préférentielle, chaque marqueur synchronisant et/ou d'état comporte une information du nombre de messages nouveaux dans la version courante du cycle de diffusion, par rapport à la version précédente.

Selon un autre mode de mise en oeuvre de l'invention, chaque marqueur d'état comporte une information du nombre de messages nouveaux dans la version courante du bloc correspondant, par rapport à la version précédente dudit bloc.

Dans l'un ou l'autre de ces modes de mises en oeuvre, il est avantageux que lesdits messages nouveaux soient diffusés immédiatement après la diffusion du marqueur synchronisant du cycle courant du marqueur d'état du bloc courant respectivement.

Avantageusement, la durée fixe d'un bloc de message est comprise entre 40 et 150 fois environ la durée d'émission d'un marqueur.

L'invention a également pour objet un procédé de réception de messages émis par un parc d'émetteurs hertziens thématiques, suivant un procédé de diffusion synchronisée, au moyen d'un récepteur muni de moyens de mémorisation et de traitement des messages d'informations reçues, procédé caractérisé en ce que :
- on choisit un ordre de priorité d'écoute pour chacun desdits émetteurs thématiques ;
- on écoute successivement chaque émetteur, selon l'ordre de priorité choisi, jusqu'à réception d'un marqueur de l'émetteur ;
- on écoute les messages modifiés de l'émetteur reçu dans le cas où le marqueur correspondant capté porte un numéro de version différent du numéro de version du cycle d'information précédemment mémorisé dans ledit récepteur ;
- on se met directement à l'écoute de l'émetteur d'ordre suivant de priorité lorsque le marqueur reçu de l'émetteur courant comporte un numéro de version identique au numéro de version du cycle mémorisé dans ledit récepteur.

D'autres caractéristiques et avantages de l'invention apparaîtront à la lecture suivante d'un mode de réalisation préférentiel donné à titre illustratif et non limitatif, et des dessins annexés dans lesquels :
- la figure 1 illustre la composition d'un cycle d'émission, pour un émetteur donné, avec marqueur synchronisé de début de cycle ;
- les figures 2a, 2b illustrent le décalage des marqueurs de chaque émetteur d'un parc de trois émetteurs synchronisés, selon l'invention.
- la figure 3 donne un exemple d'implémentation de marquer.

Le mode de réalisation préférentiel décrit ci-après se rapporte à l'émission de message d'information, destinés aux automobilistes. Ces messages sont diffusés par un parc d'émetteurs, chaque émetteur étant spécialisé sur un thème donné (météorologie, trafic routier, "paging" ou appel de personnes, disponibilité de parkings urbains,...).

Chacun de ces messages est mis sur le principe de transmettre des informations d'écart, par rapport à un état d'équilibre convenu, et connu du récepteur.

Les messages diffusés sont des "commandes" adressées à des calculateurs embarqués.

Chaque terminal embarqué comprend une capacité de traitement et une base de données embarquée.

La base de données embarquée est avantageusement une base cartographique constituée par un ensemble d'objets ; à chaque objet est attaché un ensemble d'attributs. Les objets, lorsqu'ils sont de nature cartographique sont adressables par un champ du message généralement appelé "localisation" ;
Un objet typique est un segment routier, portion de route encadrée par deux carrefours ;
Les attributs de cet objet sont par exemple : la longueur du segment, la catégorie et le nom de l'axe routier auquel il appartient, le nombre de voies, le sens de circulation, la fluidité, etc... certains attributs sont très statiques (par exemple la longueur), d'autres sont dynamiques (par exemple la fluidité).

Les messages peuvent être soit des messages de longueur fixe (du type des messages proposés par le CEMT : Conférence Européenne des Ministres des Transports), soit de longueur variable.

Comme détaillée dans la demande de brevet française conjointe, de même date de dépôt, et concernant la "diffusion de messages d'informations", notamment d'informations routières, à destination de récepteurs mobiles à écoute intermittente, le système diffuse des états et non des transitions et cette diffusion d'états courants est entretenue (pour prendre en compte le fait que les usagers se mettent à l'écoute à des instants indéterminés) aussi longtemps que l'état courant n'est pas l'état d'équilibre. Il en résulte une redondance, c'est-à-dire que typiquement un même message sera diffusé un certain nombre de fois.

Si l'on fait l'hypothèse que, pendant une certaine période de temps, aucun message nouveau n'est collecté, la diffusion se reproduit identique à elle-même plusieurs fois de façon cyclique.
Comme représenté en figure 1, un cycle de messages est constitué d'une succession de messages M1, M2, ... Mn. D'un cycle à l'autre, le nombre n et le contenu des messages peuvent être modifiés.

Selon l'invention, on convient d'insérer un message particulier dit "message marqueur" 11 qui identifie le début du cycle et le numéro de version du cycle ; ultérieurement lorsque le cycle est modifié suite à l'introduction de nouveaux messages, le numéro de version est modifié suite à l'introduction de nouveaux messages, le numéro de version est modifié et le nombre de messages nouveaux indiqué.

Ce message marqueur 11 est donc un marqueur informatif initial de cycle, que l'on appellera marqueur synchronisant.
Comme représenté sur l'axe des temps de la figure 1, ses occurences 12, 13, 14 de diffusion interviennent à intervalles réguliers, du fait que la diffusion du cycle est effectuée de façon répétée. Bien entendu, la période de temps séparant deux diffusions successives (12, 13 ; 13, 14) du marqueur synchronisant 11 peut être variable, du fait que le nombre de messages 10 du cycle est variable.

La figure 2 illustre le principe de synchronisation entre différents émetteurs 21, 22, 23.

Chacun des émetteurs porte un cycle d'émission de messages E1, E2, E3, comme représentés en figure 2a. Un marqueur synchronisant 24, 25, 26 est diffusé au début de chaque cycle des émetteurs 21, 22, 23 respectivement.

Selon l'invention, la synchronisation des émetteurs consiste à faire diffuser marqueurs synchronisants 24, 25, 26 des émetteurs à des instants différents, de façon qu'ils puissent être captés successivement par un même récepteur, qui se cale successivement sur chacune des fréquence d'émission des émetteurs 21, puis 22, enfin 23.

Toutefois, le décalage des marqueurs synchronisants 24, 25, 26 est une condition nécessaire, mais non suffisante, pour permettre une stratégie d'écoute reconfigurable selon l'invention. En effet, on a noté que chacun des cycles des émetteurs peut comporter un nombre variable de messages, le décalage entre les instants d'émission des marqueurs 24, 25, 26, doivent néanmoins rester distincts quelle que soit la taille des cycles E1, E2, E3 correspondants.

Selon l'invention, ceci est obtenu en respectant le principe suivant :
- on considère une unité de temps où "time-slot"; identique pour tous les émetteurs ;
- sur un émetteur donné, la diffusion d'un cycle quelconque s'effectue sur un nombre entier d'unités de temps.

Chaque unité de temps correspond à l'émission d'un bloc d'information. Cela signifie que les messages M1, M2... Mn d'un cycle sont préalablement découpés, ou regroupés, de façon à remplir successivement chacun des blocs de transmission à unité de temps constante.

En respectant ce mode de configuration des cycles de diffusion, et pourvu qu'on maintienne un rapport suffisant entre la durée d'émission d'un marqueur d'une part, et la durée d'émission d'un bloc, d'autre part, de le décalage initial entre chacun des marqueurs synchronisants 24, 25, 26 des émetteurs 21, 22, 23 sera maintenu quelque soit les variations de longueur des cycles E1, E2, E3.

De façon avantageuse, en sus des marqueurs synchronisants 24, 25, 26 de cycle, un marqueur d'état diffusé par chaque bloc et en début de bloc, ce marqueur d'état indique en particulier le nombre de blocs qu'il reste à diffuser pour rencontrer à nouveau le marqueur synchronisant du cycle, ainsi qu'un numéro de version du cycle courant.

De la même manière que pour les marqueurs synchronisants, les instants auxquels chaque émetteur diffuse ses marqueurs d'état, sont légèrement décalés, et permettent à une même tête HF d'un terminal récepteur donné de "sauter de l'un à l'autre".

Ceci est illustré en figure 2B.

Lors d'une période de temps donné de diffusion du parc des trois émetteurs 21, 22, 23, la situation est la suivante :
- émetteur 1 (21) : émission d'un marqueur synchronisant 24, puis de deux marqueurs d'état 271 et 272 ;
- émetteur 2 (22) : émetteur du dernier marquer d'état du cycle courant 28m , puis marqueur synchronisant 25 et premier marqueur d'état 281 du nouveau cycle ;
- émetteur 3 (23) : émission de trois marqueurs d'état en cours de cycle 29i, 29i+1, 29i+2.

On constate que, conformément à l'invention, la période de temps u séparant deux marqueurs quelconques, pour un même émetteur, est identique quelque soit l'émetteur.

C'est cette condition qui permet la synchronisation entre les différents émetteurs 21, 22, 23, quelque soit le nombre de bloc de données des cycles. Le décalage T entre deux marqueurs consécutifs, d'un émetteur à l'autre (par exemple : entre le marqueur d'état 28m et de l'émetteur 2 et le marqueur d'état 29i de l'émetteur 3) est telle que, si à l'examen du marqueur 28m le récepteur décide de s'intéresser à l'émetteur 3, il dispose d'assez de temps pour s'accorder sur la fréquence de l'émetteur 3 et synchroniser éventuellement son décodeur avant la diffusion du marqueur 29i.

Le rapport entre la durée u d'émission d'un bloc d'une part, et la durée d'émission d'un marqueur d'autre part, doit être suffisamment grande pour permettre à plusieurs émetteurs pour fonctionner simultanément. A titre d'exemple, on peut envisager une durée d'environ 100 ms pour l'émission d'un marqueur, et des durées d'émission de bloc de l'ordre de 15 s. La durée T nécessaire pour effectuer le passage de l'accord d'un émetteur à l'accord avec un autre émetteur devrait être ramenée aisément en deçà d'1 seconde.

Un exemple de format de marqueur est représenté en figure 3, dans le cas d'une transmission selon le système RDS discuté plus haut. Un marqueur de cycle tient sur un groupe RDS. Chaque marqueur (synchronisant ou d'état) port les informations suivantes :
. cycle 31 (1 bit) : normal ou lent
. Type 31 (1 bit) : marqueur d'état ou marqueur synchronisant
. ID-logique (33)* (6 bits) nombre (modulo 64) croissant de 1 à chaque nouvelle version du cycle. Le numéro de cycle figurant dans les marqueurs d'état est identique au numéro figurant dans le marqueur synchronisant du cycle.
. ID-Physique (34) (4 bits) : cet identificateur est incrémenté chaque fois que le contenu du cycle est physiquement modifié ; ce champ est destiné à faciliter l'exploitation par le terminal des redondances en transmission.
. DUREE (35) (6 bits) : ce champ est exprimé en nombre entier de "Time-slots"; la durée du cycle est en réalité ce nombre + 1; quand le marqueur est du type "état", il s'agit du temps nécessaire pour diffuser la fin du cycle, ou plus précisément du nombre de time-slots à s'écouler jusqu'au prochain marqueur synchronisant, quand le marqueur est synchronisant il s'agit du temps nécessaire pour diffuser la totalité du cycle.
. NB-NOUV (36) (8 bits). Ce champ indique, en binaire, le nombre de messages nouveaux par rapport à la dernière version logique (qui peut être ou pas selon les cas la dernière diffusion) ; la valeur O indique un dépassement de capacité (plus de 255 messages nouveaux) ; les messages nouveaux sont systématiquement diffusés dans les NB-NOUV premières positions du cycle ;
. NOUVDEP (37) (1 bit) ; ce champ indique si les NBNOUV messages nouveaux sont entièrement placés dans le cycle devant ce marqueur. Il s'agit, surtout pour les marqueurs d'état, de préciser si les nouveautés du cycle suivent ou s'il faut attendre le début du cycle suivant.
. V.G.P. (38) (1) : Indicateur de présence d'une voie de gestion (valeur 1).
. AL (39) (1) : indicateur de présence d'un message d'alarme sur un émetteur du service (diffusion en urgence U3).

Les deux derniers champs du marqueur, ainsi que les champs suivants qu'on décrit, ne présentent pas de pertinence vis-à-vis de la présente invention. Distinction entre le numéro de l'identifiant logique 33 d'une part et le numéro de l'identifiant physique 34 d'autre part est lié à une particularité des messages transmis, non directement pertinents avec l'objet de la présente invention. En effet, et comme détaillé dans la demande de brevet conjointe, les messages transmis peuvent comporter une heure a priori de péremption, au-delà de laquelle ils ne sont plus significatifs. Il en résulte que ces messages sont retirés du cycle de diffusion à ladite heure de péremption. Toutefois, il convenient que la modification du cycle que en résulte ne soit pas comprise par le récepteur comme signifiant une mise à jour. En conséquence, le numéro de version logique reste inchangé lors d'un retrait d'un message de ce type, et c'est donc l'identifiant logique 33 que est pertinent pour la statégie d'écoute et de mise à jour de chaque récepteur.

Plusieurs stratégies d'écoute peuvent être envisagées.

Selon une première statégie :
- on choisit un ordre de priorité d'écoute pour chacun desdits émetteurs thématiques ;
- on écoute successivement chaque émetteur, selon l'ordre de priorité choisi, jusqu'à réception d'un marqueur de l'émetteur ;
- on écoute les messages modifiés de l'émetteur reçu en ce que le marqueur correspondant porte un numéro de version différent du numéro de version du cycle d'information précédemment mémorisé dans ledit récepteur ;
- on se met directement à l'écoute de l'émetteur d'ordre suivant de priorité lorsque le marqueur au-dessus l'émetteur courant comporte un numéro de version identique au numéro de version du cycle mémorisé dans ledit récepteur. Selon une second stratégie :
- on choisit un ordre de priorité d'écoute pour chacun des émetteurs du parc ;
- on écoute successivement, au cours d'une unité de temps, tous les marqueurs diffusés en décalage sur l'ensemble des émetteurs du parc, en fait on captera, durant cette unité de temps, un nmarqueur par émetteur, l'ordre d'écoute des émetteurs étant indépendant des ordres de priorité choisis, mais uniquement dépendant des décalages synchronisés entre émetteurs ;
- on cale enfin le récepteur sur chaque émetteur pour lequel on a capté l'existence d'une nouvelle version, nécessitant une mise à jour de la base de données embarquée, en suivant l'ordre de priorité choisie.

L'invention présente donc l'avantage, dans une application préférentielle, de permettre un automobiliste de choisir parmi les émetteurs thématiques qui lui sont proposés, ceux dont il souhaite préférentiellement recevoir des informations, et singulièrement des informations mises à jour.

## Revendications

1. Procédé de diffusion synchronisée de messages d'informations, par un parc d'émetteurs hertziens thématiques, permettant une stratégie d'écoute spécialisée et reconfigurable de plusieurs émetteurs du parc, à partir d'un récepteur unique,
caractérisé en ce que chaque émetteur (21,22,23) diffuse en permanence un cycle formé d'un nombre variable de messages, chaque cycle de messages étant découpé en blocs successifs de taille et de durée fixes et identiques pour tous les émetteurs,
en ce que chaque bloc comporte un marqueur informatif initial. dit marqueur d'état, et chaque cycle comporte un marqueur informatif initial (24,25,26), dit marqueur synchronisant,
ledit marqueur d'état et ledit marqueur synchronisant comportant un numéro de version du cycle courant de l'émetteur correspondant, et en ce que les débuts de cycle (24,25,26) de chaque émetteur (21,22,23) du parc sont décalés d'un émetteur à l'autre, de façon que les marqueurs de chaque émetteur soit diffusés à des instants différents des autres émetteurs pour pouvoir être captés successivement par un même récepteur.

2. Procédé suivant la revendication 1 caractérisé en ce que chaque marqueur d'état comporte l'information du nombre de blocs restant à diffuser jusqu'au prochain marqueur synchronisant.

3. Procédé suivant la revendication 1 caractérisé en ce que chaque marqueur synchronisant comporte une information du nombre de blocs à diffuser avant le prochain marqueur synchronisant.

4. Procédé suivant la revendication 1 caractérisé en ce que ladite durée fixe d'un bloc de messages est comprise entre 40 et 150 fois environ la durée d'émission d'un marqueur.

5. Procédé suivant la revendication 1 caractérisé en ce que chaque marqueur synchronisant et/ou chaque marqueur d'état comporte une information du nombre de messages nouveaux dans la version courante du cycle de diffusion par rapport à la version précédente.

6. Procédé suivant la revendication 1 caractérisé en ce que chaque marqueur d'état comporte une information du nombre de messages nouveaux dans la version courante du bloc correspondant, par rapport à la version précédente dudit bloc.

7. Procédé suivant la revendication 5 ou 6 caractérisé en ce que lesdits messages nouveaux sont diffusés immédiatement après la diffusion du marqueur synchronisant du cycle courant, du marqueur d'état du bloc courant respectivement.

8. Procédé de réception de messages émis par un parc d'émetteurs hertziens thématiques, suivant un procédé de diffusion synchronisée selon l'une quelconques des revendications 1 à 7, au moyen d'un récepteur muni de moyens de mémorisation et de traitement des messages d'informations reçues, procédé caractérisé en ce que :
- on choisit un ordre de priorité d'écoute pour chacun desdits émetteurs thématiques ;
- on écoute successivement chaque émetteur, selon l'ordre de priorité choisi, jusqu'à réception d'un marqueur de l'émetteur ;
- on écoute les messages modifiés de l'émetteur reçu dans le cas où le marqueur correspondant capté porte un numéro de version différent du numéro de version du cycle d'information précédemment mémorisé dans ledit récepteur ;
- on se met directement à l'écoute de l'émetteur d'ordre suivant de priorité lorsque le marqueur reçu de l'émetteur courant comporte un numéro de version identique au numéro de version du cycle mémorisé dans ledit récepteur.

9. Procédé de réception de messages, émis par un parc d'émetteurs hertziens thématiques, suivant un procédé de diffusion synchronisée selon l'une quelconques des revendications 1 à 7, au moyen d'un récepteur muni de moyens de mémorisation et de traitement des messages d'informations reçues, procédé caractérisé en ce que :
- on choisit un ordre de priorité d'écoute pour chacun des émetteurs du parc ;
- on écoute successivement, au cours d'une unité de temps, tous les marqueurs diffusés en décalage sur l'ensemble des émetteurs du parc dans l'ordre de déphasage ;
- on cale le récepteur sur chaque émetteur pour lequel on a capté l'existence d'une nouvelle version, nécessitant une mise à jour des moyens de mémorisation, en suivant l'ordre de priorité choisi.

## Claims

1. Method of synchronised broadcasting of information messages by a fleet of thematic radio transmitters, allowing a specialised and reconfigurable strategy for listening to several transmitters of the fleet, from a single receiver,
characterised in that each transmitter (21,22,23) permanently broadcasts a cycle formed of a variable number of messages, each message cycle being partitioned into successive blocks of fixed size and fixed duration and which are identical for all the transmitters,
in that each block includes an initial informative marker, termed the state marker, and each cycle includes an initial informative market (24,25,26), termed the synchronising marker, the said state marker and the said synchronising marker containing a version number for the current cycle of the corresponding transmitter,
and in that the cycle commencements (24,25,26) for each transmitter (21,22,23) of the fleet are shifted from one transmitter to the next, in such a way that the markers of each transmitter are broadcast at instants which differ from the other transmitters so as to be able to be picked up in succession by the same receiver.

2. Method according to claim 1, characterised in that each state marker includes the information for the number of blocks remaining to be broadcast up to the next synchronising marker.

3. Method according to claim 1, characterised in that each synchronising marker includes the information for the number of blocks to be broadcast before the next synchronising marker.

4. Method according to claim 1, characterised in that the said fixed duration of a message block is between around 40 and 150 times the duration of transmission of a marker.

5. Method according to claim 1, characterised in that each synchronising marker and/or each state marker includes the information for the number of new messages in the current version of the broadcasting cycle with respect to the previous version.

6. Method according to claim 1, characterised in that each state marker includes the information for the number of new messages in the current version of the corresponding block, with respect to the previous version of the said block.

7. Method according to claim 5 or 6, characterised in that the said new messages are broadcast immediately after the broadcasting of the synchronising marker of the current cycle, and of the state marker of the current block respectively.

8. Method of receiving messages transmitted by a fleet of thematic radio transmitters according to a method of synchronised broadcasting according to any one of claims 1 to 7, by means of a receiver equipped with means for storing and processing the information messages received,
a method characterised in that:
- an order or priority of listening is chosen for each of the said thematic transmitters;
- each transmitter is listened to in succession, according to the chosen order of priority, until a marker is received from the transmitter;
- the modified messages from the received transmitter are listened to in the case where the corresponding marker picked up carries a version number which differs from the version number of the information cycle previously stored in the said receiver;
- listening to the transmitter with succeeding order of priority is begun directly when the marker received from the current transmitter includes a version number identical to the version number of the cycle stored in the said receiver.

9. Method of receiving messages transmitted by a fleet of thematic radio transmitters according to a method of synchronised broadcasting according to any one of claims 1 to 7, by means of a received equipped with means of storing and processing information messages received, a method characterised in that:
- an order of priority of listening is chosen for each of the transmitters of the fleet;
- in the course of one time unit, all the markers broadcast with shift are listened to over the set of transmitters of the fleet in order of phase-shift;
- the receiver is locked onto each transmitter for which the existence of a new version, requiring an updating of the storage means, has been picked up in accordance with the chosen order of priority.

## Patentansprüche

1. Verfahren für das synchronisierte Senden von Informationsmeldungen durch einen thematischen Sendepark, welcher eine spezialisierte und rekonfigurierbare Hörstrategie mehrerer Sender des Parks erlaubt, ausgehend von einem einzigen Empfänger,
dadurch gekennzeichnet, daß jeder Sender (21, 22, 23) auf Dauer einen aus einer variablen Zahl von Meldungen bestehenden Zyklus sendet, wobei jeder Meldungszyklus in aufeinanderfolgende Blöcke festgelegter Größe und Zeitdauer zerlegt wird, die für alle Sender identisch sind,
daR jeder Block eine Zustandskennung genannte Anfangsinformationskennung enthält, und jeder Zyklus eine Synchronisationskennung genannte Anfangsinformationskennung (24, 25, 26) enthält, wobei die besagte Zustandskennung und die besagte Synchronisationskennung eine Versionsnummer des laufenden Zyklus des entsprechenden Senders enthalten,
und daß die Anfänge der Zyklen (24, 25, 26) eines jeden Senders (21, 22, 23) des Parks von einem Sender zum anderen versetzt sind, so daß die Kennungen eines jeden Senders zu einem anderen Zeitpunkt gesendet werden, als die Kennungen der anderen Sender, damit sie nacheinander von demselben Empfänger empfangen werden können.

2. Verfahren nach Anspruch 1,
dadurch gekennzeichnet, daß jede Zustandskennung die Anzahl von Blöcken, die bis zur nächsten Synchronisationskennung noch zu senden sind, als Information enthält.

3. Verfahren nach Anspruch 1,
dadurch gekennzeichnet, daß jede Synchronisationskennung eine Information bezüglich der Anzahl von Blöcken enthält, die bis zur nächsten Synchronisationskennung noch zu senden sind.

4. Verfahren nach Anspruch 1,
dadurch gekennzeichnet, daß die besagte feste Zeitdauer eines Meldungsblocks etwa 40 bis 150 mal die Sendedauer einer Kennung beträgt.

5. Verfahren nach Anspruch 1,
dadurch gekennzeichnet, daß jede Synchronisationskennung und/oder jede Zustandskennung eine Information bezüglich der Zahl der neuen Meldungen in der laufenden Version des Sendezyklus im Verhältnis zur vorausgegangenen Version enthält.

6. Verfahren nach Anspruch 1,
dadurch gekennzeichnet, daß jede Zustandskennung eine Information bezüglich der Zahl der neuen Meldungen in der laufenden Version des entsprechenden Blocks im Verhältnis zur vorausgegangenen Version des besagten Blocks enthält.

7. Verfahren nach Anspruch 5 oder 6,
dadurch gekennzeichnet, daß die besagten neuen Meldungen sofort nach dem Senden der Synchronisationskennung des laufenden Zyklus, bzw. nach dem Senden der Zustandskennung des laufenden Blocks, gesendet werden.

8. Verfahren zum Empfang von Meldungen, die von einem thematischen Sendepark gemäß einer synchronisierten Sendeprozedur nach einem der Ansprüche 1 bis 7 gesendet werden, mittels eines Empfängers, der die empfangenen Informationsmeldungen speichern und verarbeiten kann,
dadurch gekennzeichnet, daß:
- man eine Prioritätsrangfolge für das Abhören eines jeden der besagten thematischen Sender wählt;
- man nacheinander jeden Sender gemäß der gewählten Prioritätsrangfolge abhört, bis zum Empfang einer Senderkennung;
- man die geänderten Meldungen des empfangenen Senders abhört, falls die empfangene entsprechende Kennung eine andere Versionsnummer trägt, als die Versionsnummer des vorher im besagten Empfänger gespeicherten Informationszyklus;
- man direkt den in der Prioritätsrangfolge nachfolgenden Sender hört, wenn die empfangene Kennung des laufenden Senders eine Versionsnummer hat, die identisch ist mit der Versionsnummer des im besagten Empfänger gespeicherten Zyklus.

9. Verfahren zum Empfang von Meldungen, die von einem thematischen Sendepark gemäß einer synchronisierten Sendeprozedur nach einem der Ansprüche 1 bis 7 gesendet werden, mittels eines Empfängers, der die empfangenen Informationsmeldungen speichern und verarbeiten kann,
dadurch gekennzeichnet, daß:
- man eine Prioritätsrangfolge für das Abhören eines jeden der Parksender wählt;
- man nacheinander während einer Zeiteinheit alle Kennungen abhört, die über die Gesamtheit der Parksender versetzt gesendet werden, in der Rangfolge der Versetzung;
- man den Empfänger gemäß der gewählten Prioritätsrangfolge auf jeden Sender einstellt, für den das Vorhandensein einer neuen Version empfangen wurde, was eine Aktualisierung der Speichermittel erfordert.
